# FASCICULE DE BREVET EUROPEEN

(11) **EP 1 362 524 B1**
(45) Date de publication et mention de la délivrance du brevet: **10.08.2005**
(21) Numéro de dépôt: 03291126.5
(22) Date de dépôt: 14.05.2003
(51) Int. Cl.: A45D 33/34, A45D 40/00

(54) **Dispositif d'application d'un produit, notamment cosmétique, et son procédé de fabrication**
Vorrichtung zum Auftragen eines Produkts, insbesondere eines Kosmetikprodukts, und sein Herstellungsverfahren
Device for applying a product, especially cosmetics, and method for making the same

(30) Priorité: 17.05.2002 FR 0206089
(43) Date de publication de la demande: 19.11.2003
(73) Titulaire: L'OREAL, 75008 Paris (FR)
(72) Inventeur: Gueret, Jean-Louis, 75016 Paris (FR)
(74) Mandataire: Tanty, François

(56) Documents cités:
- DE-A- 19 633 687
- US-A- 3 068 545
- US-A- 4 776 356
- US-A- 4 908 252
- US-A- 6 044 512

## Description

La présente invention concerne les dispositifs d'application d'un produit, notamment cosmétique, et leurs procédés de fabrication, selon les revendications 1 et 26.

Par « produit cosmétique », on entend un produit tel que défini dans la directive 93/35/CEE du Conseil du 14 juin 1993, modifiant pour la sixième fois la directive 76/768/CEE.

De nombreux dispositifs d'application sont connus qui comportent un organe d'application en mousse dont une surface sert à l'application du produit sur la peau, par exemple une poudre, un lait ou une crème.

Pour accroître l'homogénéité du résultat de maquillage ou le confort à l'application, la mousse est parfois floquée. Pour certains produits, la présence du flocage peut diminuer la quantité de produit dont peut se charger l'organe d'application, ce qui peut entraîner une couvrance moindre et/ou obliger l'utilisateur à recharger plus fréquemment l'organe d'application en produit.

En outre, il a été constaté en utilisant des mousses mises en forme par découpe avec un outil tranchant que les cloisons des cellules présentes à la surface de la mousse ont tendance à racler le produit sur la peau, rendant ainsi difficile le dépôt d'une épaisseur appropriée de produit.

Il existe par conséquent un besoin pour bénéficier d'un dispositif d'application comportant un organe d'application qui soit à la fois confortable à l'application et capable de déposer sur la peau la quantité souhaitée de produit.

La demande de brevet allemand DE 196 33 687 enseigne d'améliorer le confort à l'application sur la peau d'un produit cosmétique en déposant sur une mousse à cellules fermées des particules d'une résine thermoplastique d'une gomme synthétique ou d'une résine thermodurcissable. La surface de la mousse destinée à recevoir ces particules est découpée.

Le brevet US 4 908 252 décrit un applicateur comportant un matériau agréable au toucher tel que du velours.

Le brevet US 3 068 545 décrit une éponge comportant de la cellulose régénérée et des fibres de renforcement dont les extrémités subissent une abrasion de manière à former une nappe fibreuse.

Selon l'un de ses aspects, l'invention a pour objet un dispositif d'application d'un produit, notamment cosmétique, comprenant un organe d'application comportant au moins un élément fibreux ou alvéolaire dont une surface sert à l'application du produit, ce dispositif pouvant se caractériser par le fait qu'au moins une portion de ladite surface comporte des fibres formant saillie, ces fibres étant formées dans le même matériau que la partie de l'élément à laquelle elles se raccordent.

Le terme « fibre » doit être compris avec un sens large et englobe des structures qui peuvent ne pas être totalement filiformes, présentant par exemple une ou plusieurs extrémités libres et une ou plusieurs zones, par exemple deux ou trois, raccordées au reste de l'élément. Une fibre peut ainsi comporter, par exemple, des ramifications. Une fibre peut comporter une ou plusieurs extensions filiformes ayant des extrémités libres, et

se raccorder de manière flexible au reste de l'élément. Les fibres sont réalisées d'un seul tenant avec la partie de l'élément à laquelle elles se raccordent.

Grâce à l'invention, la surface de l'élément servant à l'application peut être rendue plus confortable et plus à même de se charger avec une quantité accrue de produit.

Les fibres peuvent former un duvet qui couvre plus du quart, voire plus de la moitié, par exemple plus des trois quarts de la surface servant à l'application.

L'élément peut être élastiquement déformable et/ou compressible.

L'élément peut être un feutre ou une mousse. Ce feutre ou cette mousse peut ne comporter qu'un seul matériau.

Le terme « feutre » signifie ici une structure fibreuse comportant des filaments enchevêtrés dans toutes les directions. Une telle structure peut être relativement compacte.

Au moins une partie des fibres peut être formée par des parois de cellules éclatées. Un tel duvet peut apporter une douceur à l'application comparable à celle apportée par un flocage, sans pour autant présenter ses inconvénients.

Le duvet précité peut s'étendre sur une surface de la mousse qui correspond par exemple à plus de la moitié de la surface d'application.

Une majeure partie des fibres peut présenter des ramifications.

La mousse peut comporter à sa surface des cratères, lesquels peuvent avoir par exemple une profondeur supérieure ou égale à 0,4 mm, éventuellement supérieure ou égale à 0,7 mm, par exemple supérieure ou égale à 1,3 mm, voire supérieure ou égale à 1,5 mm. De tels cratères, qui peuvent être obtenus par l'enlèvement des parois d'un groupe de cellules, celui-ci comprenant par exemple entre 5 et 15 cellules, permettent à la mousse d'emmagasiner en surface une quantité de produit supérieure à ce qui est le cas lorsque la mousse a été découpée au moyen d'un outil tranchant sans subir de traitement ultérieur. Les fibres peuvent s'étendre autour de chaque cratère.

Les cratères peuvent être disséminés, notamment régulièrement disséminés, sur une surface de la mousse qui correspond à plus de la moitié de la surface d'application, par exemple.

La mousse peut comporter un réseau de parois filiformes, étant réalisée par exemple dans un matériau choisi dans la liste suivante : polyuréthane, polyéther, polyester, polychlorure de vinyle, EVA, cette liste n'étant pas limitative. L'élément peut présenter des propriétés hydrophiles, notamment incorporer au moins un composé hydroabsorbant, par exemple un polyacrylate.

Dans le cas où la mousse présente des propriétés hydrophiles, et éventuellement renferme des composés hydroabsorbants, le fait que la mousse présente un état de surface tel que défini plus haut peut renforcer encore son affinité pour les produits contenant de l'eau.

L'organe d'application peut constituer par exemple une éponge, indépendante de tout support.

L'organe d'application peut servir à prélever du produit dans un récipient, étant par exemple logé dans le récipient lorsque celui-ci est fermé, en l'absence d'utilisation.

L'organe d'application peut être solidaire d'un support, ce support pouvant par exemple comporter un manche ou un organe de préhension apte à constituer également un organe de fermeture d'un récipient contenant le produit à appliquer.

L'organe d'application peut comporter un premier élément en mousse fixé à un deuxième élément en mousse, de manière à former un organe d'application lié à un support ou en variante une éponge indépendante de tout support.

Les deux éléments peuvent définir entre eux une cavité intérieure, notamment une cavité remplie d'air, conférant à l'organe d'application plus de souplesse à l'application.

Les deux éléments peuvent présenter des états de surface sensiblement identiques ou différents.

L'organe d'application peut être fixé par une région centrale sur un support et présenter une région périphérique libre, capable par exemple de fléchir en étant pressée lors de l'utilisation contre la surface sur laquelle doit être déposé le produit.

La surface de l'organe d'application servant à l'application peut être concave vers l'extérieur, une telle forme pouvant permettre d'augmenter la quantité de produit dont se charge l'organe d'application.

L'élément peut comporter en outre un flocage.

L'organe d'application peut présenter deux portions de sa surface servant à l'application ayant des états de surface différents, l'un correspondant par exemple à la coupe d'une mousse par un élément tranchant et l'autre état de surface étant différent du premier, correspondant par exemple au traitement de la mousse par un outil abrasif.

L'abrasion peut être effectuée au moyen d'une meule, d'une fraise ou d'une brosse.

L'abrasion peut être effectuée alors que l'élément est comprimé.

L'invention a encore pour objet, selon un autre de ses aspects, un procédé de fabrication d'un dispositif d'application dans lequel on traite une surface d'un élément fibreux ou alvéolaire, destinée à servir de surface d'application, de manière à former des fibres dans le même matériau que l'élément, ces fibres formant saillie à la surface de l'élément.

Un tel état de surface peut notamment être obtenu en faisant subir à la surface de l'élément un traitement abrasif, lequel permet dans le cas d'une mousse de faire éclater les parois des cellules présentes à la surface de la mousse, créant un duvet et des cratères.

Le traitement abrasif peut être effectué au moyen d'une meule, d'une fraise ou d'une brosse, et avoir lieu par exemple alors que l'élément est comprimé.

L'état de surface pourra être différent selon la rugosité de la meule ou de la fraise utilisée ou de la nature de la brosse et la pression exercée sur l'élément lors du traitement de celle-ci.

La forme générale de l'élément avant et après le traitement abrasif peut ne pas être sensiblement modifiée. Le traitement abrasif peut en variante contribuer à donner à l'élément sa forme définitive.

L'invention a encore pour objet, selon un autre de ses aspects, un dispositif comportant un organe d'application comportant au moins un élément fibreux ou alvéolaire, notamment une mousse, dont une surface sert à l'application du produit, ce dispositif pouvant se caractériser par le fait qu'au moins une portion de ladite surface présente un état de surface différent de celui qui serait obtenu par une découpe de l'élément au moyen d'un outil tranchant.

L'invention a encore pour objet, selon un autre de ses aspects, un kit de conditionnement et d'application d'un produit cosmétique, comportant un récipient contenant le produit à appliquer et un dispositif d'application tel que défini plus haut.

L'invention a encore pour objet, selon un autre de ses aspects, un procédé de fabrication d'un dispositif d'application dans lequel on traite une surface d'un élément fibreux ou alvéolaire, notamment une mousse destinée à servir au moins partiellement de surface d'application, de manière à lui conférer un état de surface différent de celui obtenu en coupant l'élément avec un outil tranchant.

L'invention pourra être mieux comprise à la lecture de la description détaillée qui va suivre, d'exemples de mise en oeuvre non limitatifs, et à l'examen du dessin annexé, sur lequel :
- la figure 1 représente de manière schématique une éponge réalisée conformément à l'invention,
- la figure 2 représente de manière schématique une cellule de la mousse,
- la figure 3 est une photographie de la surface d'une mousse après traitement abrasif,
- la figure 4 est une photographie de la surface d'une mousse obtenue par coupe au moyen d'un élément tranchant,
- la figure 5 représente isolément un exemple de fibre,
- les figures 6A à 6D représentent de manière schématique différents outils pouvant être utilisés pour traiter la mousse,
- les figures 7 à 10 illustrent différentes variantes d'éponges, et
- les figures 11 à 15 représentent de manière schématique et partielle, quelques exemples de dispositifs, parmi d'autres, mettant en oeuvre l'invention.

On a représenté à la figure 1 une éponge 1 destinée par exemple à l'application d'un produit pulvérulent sur la peau.

Dans l'exemple illustré, l'éponge 1 est constituée par un bloc d'une mousse à cellules ouvertes, par exemple une mousse souple de polyuréthane. En variante, l'éponge pourrait être réalisée dans un feutre.

On voit sur la figure 2 que chaque cellule 3 est formée par une pluralité de parois filiformes 4 interconnectées, s'étendant dans de multiples directions. Chaque cellule peut comporter par exemple une succession de quatre ou cinq parois 4 chacune sensiblement rectilignes, formant une boucle.

L'éponge 1 représentée à la figure 1 présente deux faces principales opposées 5 et 6, légèrement concaves vers l'extérieur, ayant reçu chacune un traitement abrasif afin de former à leur surface un duvet 7 et des cratères.

Le duvet 7 est formé par les parois des cellules déchiquetées, comme on peut le voir sur la photographie représentée à la figure 3.

L'état de surface des faces 5 et 6 est donc différent de celui que l'on obtiendrait en coupant la mousse au moyen d'un outil tranchant.

On a représenté sur la figure 4 une photographie de la surface de la mousse dans le cas où celle-ci serait découpée au moyen d'un outil tranchant.

On peut constater à l'examen comparé des figures 3 et 4 que la surface de la mousse qui a reçu le traitement abrasif présente des cellules déchiquetées qui forment les fibres constituant le duvet 7 et des cratères 8 créés par l'enlèvement de groupes de cellules.

On a représenté de manière schématique, à la figure 5, un exemple de fibre obtenu en déstructurant la surface de la mousse. On voit sur cette figure que la fibre comporte des ramifications 4a, lesquelles peuvent être coplanaires ou non. Pour une majorité de fibres par exemple, la distance d mesurée entre une extrémité de raccordement 4b de la fibre au reste de l'élément (c'est-à-dire la structure inaltérée) et une extrémité libre 4c peut être supérieure à la longueur moyenne d'une paroi 4 d'une cellule.

La profondeur d'un cratère 8 peut être déterminée par exemple par une méthode optique, laquelle consiste à effectuer une première mise au point, au moyen d'un microscope, sur les parois 4 bordant le cratère, puis à effectuer ensuite une deuxième mise au point sur les parois 4 qui constituent le fond du cratère, et à relever l'indication concernant le déplacement du microscope entre les deux.

En utilisant cette méthode, on peut mesurer une profondeur moyenne de cratère, laquelle peut être par exemple supérieure à 0,7 mm.

On peut utiliser divers outils pour effectuer le traitement d'abrasion de l'élément fibreux ou alvéolaire, notamment de la mousse.

Le traitement peut s'effectuer par exemple alors que la surface à traiter est sensiblement plane, l'élément reposant par exemple sur un appui plan.

Le traitement peut être effectué en déplaçant à la surface de l'élément une meule M entraînée autour d'un axe de rotation sensiblement perpendiculaire à la surface traitée (figure 6A) ou sensiblement parallèle à la surface traitée (figure 6B), une fraise F (figure 6C) ou une brosse B (figure 6D).

Le nombre et la profondeur des cratères précités, ainsi que la longueur des fibres formées, dépend du traitement abrasif effectué et notamment de la pression exercée sur la mousse lors de l'abrasion ainsi que de l'état de surface de l'outil servant à traiter la mousse, par exemple sa rugosité.

La profondeur des cratères peut ainsi être par exemple plus ou moins importante, par exemple comprise entre 0,4 mm environ et 2 mm environ.

Les fibres créées par l'abrasion peuvent s'étendre sensiblement autour de chaque cratère.

La présence du duvet 7 et des cratères 8 procure de nombreux avantages.

Tout d'abord, le duvet 7 rend la mousse plus douce à l'application et évite notamment que celle-ci ne racle le produit déposé sur la peau lorsqu'elle est déplacée à son contact.

Ensuite, les cratères 8 constituent des cavités susceptibles d'accumuler du produit lorsque la surface d'application est chargée. Ainsi, la surface d'application présente une plus grande capacité à se charger en produit, ce qui peut améliorer la couvrance et/ou l'autonomie de l'organe d'application.

On a représenté sur la figure 7 une variante d'éponge ayant une face 11 qui a reçu un traitement abrasif et présente un duvet 7 à sa surface et une face opposée 12 qui a été obtenue par coupe de manière conventionnelle et présente un état de surface similaire à celui représenté à la figure 4.

L'une ou l'autre des faces 11 et 12 peut être utilisée au choix de l'utilisateur selon l'effet recherché.

L'organe d'application peut être constitué d'un seul bloc de matériau alvéolaire ou fibreux, notamment de mousse, comme c'est le cas des exemples des figures 1 et 7 ou en variante par l'assemblage d'au moins deux éléments, notamment deux éléments en mousse.

A titre d'exemple, on a représenté à la figure 8 une éponge qui diffère de celle représentée à la figure 1 par le fait que le bloc de mousse 2 est remplacé par deux éléments 13 et 14 en mousse assemblés selon un plan médian 15.

Une cavité peut encore être réalisée au sein de l'éponge, comme illustré sur les figures 9 et 10.

Sur la figure 9, on a représenté une éponge qui est formée par l'assemblage de deux éléments 17 et 18 en mousse, par exemple de forme discoïde, ayant chacun reçu un traitement abrasif sur une face, ces éléments formant entre eux une cavité 19 remplie d'air. Les éléments peuvent être assemblés par soudure à leur périphérie 20, autour de la cavité 19.

L'exemple de la figure 10 diffère de celui de la figure 9 par le fait que seul l'élément 17 a reçu sur sa face extérieure un traitement abrasif.

Dans les exemples qui viennent d'être décrits, l'organe d'application constitue une éponge, parfois appelée encore houppette.

On ne sort pas du cadre de la présente invention lorsque l'organe d'application est solidaire d'un support, comme cela va maintenant être décrit en référence aux figures 11 à 16.

On a représenté à la figure 11 un kit de conditionnement et d'application 20 qui comporte un récipient 21 et un dispositif d'application 22, lequel comporte un organe d'application comportant un élément en mousse 23 ayant reçu sur au moins une portion de sa face 24 destinée à l'application un traitement d'abrasion afin de former un duvet 7 et des cratères.

La mousse est fixée par la face opposée 25 à un support 26 qui constitue également un organe de fermeture du récipient.

On pourra remarquer, dans l'exemple illustré, que la région périphérique de l'élément est libre, ménageant un espace 27 avec le support, ce qui peut permettre de conférer une souplesse accrue à l'organe d'application.

Le récipient peut comporter un fond mobile 28 permettant de déplacer le produit P en direction de l'organe d'application 23.

Bien entendu, on ne sort pas du cadre de la présente invention lorsque le récipient est réalisé différemment et comporte par exemple un tamis 60, comme illustré à la figure 12.

L'organe d'application peut être solidaire d'un support rigide ou souple qui peut aussi ne pas constituer un élément de fermeture d'un récipient.

A titre d'exemple, on a représenté à la figure 13 un dispositif 30 pour l'application d'un produit, qui comporte un manche 31 muni d'une tête 32 sur une face de laquelle est fixé un bloc 33 d'une mousse ayant reçu en surface un traitement d'abrasion afin de former un duvet 7 et des cratères.

On a représenté à la figure 14 un autre exemple dans lequel l'organe d'application 40 est solidaire d'une tige 41 partiellement représentée. Cette tige 41 peut être destinée par exemple à plonger dans un récipient contenant le produit, avec traversée ou non d'un organe d'essorage.

D'une manière générale, comme c'est le cas notamment dans l'exemple considéré, l'organe d'application peut comporter une première portion 42 dont la surface a reçu un traitement abrasif et une deuxième portion 43, par exemple diamétralement opposée à la première, n'ayant reçu aucun traitement abrasif, après sa mise en forme au moyen d'un outil conventionnel.

L'organe d'application peut encore, comme illustré sur la figure 15, être solidaire d'un récipient contenant le produit à appliquer.

On voit sur la figure 15 un kit 50 comportant un récipient 51 ayant un embout de distribution 52 en partie supérieure, en forme de dôme, sur lequel est fixé un organe d'application 53 constitué d'un élément en mousse dont la surface extérieure a reçu un traitement d'abrasion afin de former un duvet 7 et des cratères.

L'organe d'application peut encore être reçu dans un logement dont le fond comporte au moins un orifice d'amenée de produit, comme illustré à la figure 16. On voit sur cette figure que l'élément alvéolaire ou fibreux peut être configuré de manière à venir en appui par sa périphérie contre une paroi latérale du logement, voire en appui également contre le fond du logement.

L'invention n'est pas limitée aux exemples qui viennent d'être décrits, dont on peut combiner toute ou partie des caractéristiques entre elles.

Dans toute la description l'expression « comportant un » doit être comprise comme étant synonyme de « comportant au moins un », sauf si le contraire est spécifié.

## Revendications

1. Dispositif d'application d'un *produit cosmétique*, comprenant un organe d'application comportant au moins *un élément alvéolaire constitué par une mousse à cellules ouvertes* dont une surface sert à l'application du produit, **caractérisé par le fait qu'**au moins une portion de ladite surface comporte des fibres formant saillie, ces fibres étant formées dans le même matériau que la partie de l'élément à laquelle elles se raccordent, *l'organe d'application étant solidaire d'un organe de préhension ou indépendant de tout support*.

2. Dispositif selon la revendication précédente, **caractérisé par le fait que** les fibres forment un duvet (7) qui couvre plus de la moitié de la surface servant à l'application.

3. Dispositif selon l'une des revendications précédentes, **caractérisé par le fait que** l'élément est élastiquement déformable.

4. Dispositif selon l'une quelconque des revendications précédentes, **caractérisé par le fait que** l'élément est compressible.

5. Dispositif selon la revendication précédente, **caractérisé par le fait qu'**au moins une partie des fibres est formée par des parois de cellules éclatées.

6. Dispositif selon l'une quelconque des revendications précédentes, **caractérisé par le fait qu'**au moins une partie des fibres, notamment la majeure partie des fibres, comporte des ramifications (4a).

7. Dispositif selon l'une quelconque des revendications précédentes, **caractérisé par le fait que** pour une majorité de fibres, une distance (d) entre une extrémité libre (4c) de la fibre et une extrémité de raccordement (4b) est supérieure à la longueur moyenne d'une paroi (4) d'une cellule.

8. Dispositif selon l'une quelconque des revendications précédentes, **caractérisé par le fait que** la surface de la mousse comporte des cratères (8) ayant une profondeur supérieure ou égale à 0,4 mm.

9. Dispositif selon la revendication précédente, **caractérisé par le fait que** les cratères présentent une profondeur supérieure ou égale à 0,7 mm.

10. Dispositif selon la revendication 9, **caractérisé par le fait que** les cratères présentent une profondeur supérieure ou égale à 1,5 mm.

11. Dispositif selon l'une quelconque des revendications 8 à 10, **caractérisé par le fait que** les cratères sont disséminés sur une surface de la mousse qui correspond à plus de la moitié de la surface d'application.

12. Dispositif selon l'une quelconque des revendications précédentes, **caractérisé par le fait que** la mousse comporte un réseau de parois (4) filiformes.

13. Dispositif selon l'une quelconque des revendications précédentes, **caractérisé par le fait que** la mousse est réalisée dans un matériau choisi dans la liste suivante: polyuréthane, polyéther, polyester, polychlorure de vinyle, EVA.

14. Dispositif selon l'une quelconque des revendications précédentes, **caractérisé par le fait que** l'organe d'application comporte deux éléments (17, 18) en mousse, assemblés.

15. Dispositif selon la revendication 14, **caractérisé par le fait que** les deux éléments définissent une cavité intérieure (19).

16. Dispositif selon l'une quelconque des revendications précédentes, **caractérisé par le fait que** l'élément présente des propriétés hydrophiles.

17. Dispositif selon l'une quelconque des revendications précédentes, **caractérisé par le fait que** l'élément incorpore au moins un composé hydroabsorbant.

18. Dispositif selon l'une quelconque des revendications précédentes, **caractérisé par le fait qu'**il comporte un récipient contenant un produit à appliquer.

19. Dispositif selon l'une quelconque des revendications précédentes, **caractérisé par le fait que** l'élément est fixé par sa région centrale sur un support et présente une région périphérique libre.

20. Dispositif selon l'une quelconque des revendications précédentes, **caractérisé par le fait que** la surface (5, 6) servant à l'application est concave vers l'extérieur.

21. Dispositif selon l'une quelconque des revendications précédentes, **caractérisé par le fait que** l'organe d'application présente deux portions (42, 43) de sa surface servant à l'application qui ont des états de surface différents.

22. Dispositif selon l'une quelconque des revendications 1 à 21, **caractérisé par le fait que** l'élément comporte en outre un flocage.

23. Dispositif selon l'une quelconque des revendications précédentes, **caractérisé par le fait que** les fibres sont obtenues en faisant subir à l'élément un traitement abrasif.

24. Dispositif selon la revendication 23, **caractérisé par le fait que** l'abrasion est effectuée au moyen d'une meule (M), d'une fraise (F) ou d'une brosse (B).

25. Dispositif selon l'une des revendications 23 et 24, **caractérisé par le fait que** l'abrasion est effectuée alors que l'élément est comprimé.

26. Procédé de fabrication d'un dispositif d'application *d'un produit cosmétique,* dans lequel on traite une surface d'un élément alvéolaire *comportant une mousse à cellules ouvertes, et solidaire d'un organe de préhension ou indépendant de tout support, cette surface étant* destinée à servir de surface d'application, de manière à former des fibres dans le même matériau que l'élément, ces fibres formant saillie à la surface de l'élément.

27. Procédé selon la revendication 26, **caractérisé par le fait que** les fibres sont obtenues en faisant subir à la surface de la mousse un traitement abrasif.

28. Procédé selon la revendication 27, **caractérisé par le fait que** le traitement abrasif est effectué au moyen d'une meule, d'une fraise ou d'une brosse.

29. Procédé selon l'une des revendications 27 et 28, **caractérisé par le fait que** le traitement abrasif a lieu alors que l'élément est comprimé.

30. Procédé selon l'une quelconque des revendications 27 à 29, **caractérisé par le fait que** la forme générale de l'élément avant et après le traitement n'est pas sensiblement modifiée.

31. Procédé selon l'une quelconque des revendications 27 à 29, **caractérisé par le fait que** le traitement contribue à donner à l'élément sa forme définitive.

32. Procédé selon l'une quelconque des revendications 26 à 31, **caractérisé par le fait que** la mousse comporte un réseau de parois (4) filiformes.

33. Kit (20 ; 50) de conditionnement et d'application d'un produit cosmétique, **caractérisé par le fait qu'**il comporte un récipient (21 ; 51) contenant le produit et un dispositif d'application selon l'une quelconque des revendications 1 à 25.

34. *Utilisation d'un dispositif tel que défini dans l'une quelconque des revendications 1 à 25 pour le maquillage.*

## Patentansprüche

1. Vorrichtung zum Auftragen eines *kosmetischen Produkts,* umfassend ein Auftragorgan, das mindestens *ein aus einem Schaum mit offenen Zellen bestehendes Zellenelement* aufweist, von dem eine Oberfläche zum Auftragen des Produkts dient, **dadurch gekennzeichnet, dass** mindestens ein Abschnitt dieser Fläche vorspringende Fasern aufweist, wobei diese Fasern aus demselben Werkstoff wie der Teil des Elements, mit dem sie verbunden sind, gebildet sind, *wobei das Auftragorgan mit einem Greiforgan fest verbunden oder von jedem Träger unabhängig ist.*

2. Vorrichtung nach dem vorhergehenden Anspruch, **dadurch gekennzeichnet, dass** die Fasern einen Flaum (7) bilden, der mehr als die Hälfte der zum Auftragen dienenden Oberfläche bedeckt.

3. Vorrichtung nach einem der vorhergehenden Ansprüche, **dadurch gekennzeichnet, dass** das Element elastisch verformbar ist.

4. Vorrichtung nach einem der vorhergehenden Ansprüche, **dadurch gekennzeichnet, dass** das Element komprimierbar ist.

5. Vorrichtung nach dem vorhergehenden Anspruch, **dadurch gekennzeichnet, dass** mindestens ein Teil der Fasern von Wänden von geplatzten Zellen gebildet ist.

6. Vorrichtung nach einem der vorhergehenden Ansprüche, **dadurch gekennzeichnet, dass** mindestens ein Teil der Fasern, insbesondere der größte Teil der Fasern, Verzweigungen (4a) aufweist.

7. Vorrichtung nach einem der vorhergehenden Ansprüche, **dadurch gekennzeichnet, dass** bei einer Mehrheit von Fasern ein Abstand (d) zwischen einem freien Ende (4c) der Faser und einem Anschlussende (4b) größer als die mittlere Länge einer Wand (4) einer Zelle ist.

8. Vorrichtung nach einem der vorhergehenden Ansprüche, **dadurch gekennzeichnet, dass** die Oberfläche des Schaums Krater (8) aufweist, die eine Tiefe größer als oder gleich 0,4 mm haben.

9. Vorrichtung nach dem vorhergehenden Anspruch, **dadurch gekennzeichnet, dass** die Krater eine Tiefe größer als oder gleich 0,7 mm aufweisen.

10. Vorrichtung nach Anspruch 9, **dadurch gekennzeichnet, dass** die Krater eine Tiefe größer als oder gleich 1,5 mm aufweisen.

11. Vorrichtung nach einem der Ansprüche 8 bis 10, **dadurch gekennzeichnet, dass** die Krater über eine Oberfläche des Schaums gestreut sind, die mehr als der Hälfte der Auftragfläche entspricht.

12. Vorrichtung nach einem der vorhergehenden Ansprüche, **dadurch gekennzeichnet, dass** der Schaum ein Netz von fadenförmigen Wänden (4) aufweist.

13. Vorrichtung nach einem der vorhergehenden Ansprüche, **dadurch gekennzeichnet, dass** der Schaum aus einem Werkstoff hergestellt ist, der aus der folgenden Liste ausgewählt ist: Polyurethan, Polyether, Polyester, Polyvinylchlorid, EVA.

14. Vorrichtung nach einem der vorhergehenden Ansprüche, **dadurch gekennzeichnet, dass** das Auftragorgan zwei aneinandergefügte Elemente (17, 18) aus Schaum umfasst.

15. Vorrichtung nach Anspruch 14, **dadurch gekennzeichnet, dass** die beiden Elemente einen inneren Hohlraum (19) begrenzen.

16. Vorrichtung nach einem der vorhergehenden Ansprüche, **dadurch gekennzeichnet, dass** das Element hydrophile Eigenschaften besitzt.

17. Vorrichtung nach einem der vorhergehenden Ansprüche, **dadurch gekennzeichnet, dass** dem Element mindestens eine wasserabsorbierende Verbindung inkorporiert ist.

18. Vorrichtung nach einem der vorhergehenden Ansprüche, **dadurch gekennzeichnet, dass** sie einen Behälter aufweist, der ein aufzutragendes Produkt enthält.

19. Vorrichtung nach einem der vorhergehenden Ansprüche, **dadurch gekennzeichnet, dass** das Element mit seinem zentralen Bereich an einem Träger befestigt ist und einen freien Umfangsbereich aufweist.

20. Vorrichtung nach einem der vorhergehenden Ansprüche, **dadurch gekennzeichnet, dass** die zum Auftragen dienende Oberfläche (5, 6) nach außen konkav ist.

21. Vorrichtung nach einem der vorhergehenden Ansprüche, **dadurch gekennzeichnet, dass** das Auftragorgan zwei zum Auftragen dienende Bereiche (42, 43) seiner Oberfläche aufweist, die verschiedene Oberflächenzustände besitzen.

22. Vorrichtung nach einem der Ansprüche 1 bis 21, **dadurch gekennzeichnet, dass** das Element außerdem eine Beflockung aufweist.

23. Vorrichtung nach einem der vorhergehenden Ansprüche, **dadurch gekennzeichnet, dass** die Fasern erhalten werden, indem man das Element einer abreibenden Behandlung unterzieht.

24. Vorrichtung nach Anspruch 23, **dadurch gekennzeichnet, dass** der Abrieb mit Hilfe einer Schleifscheibe (M), einer Fraise (F) oder einer Bürste (B) vorgenommen wird.

25. Vorrichtung nach einem der Ansprüche 23 und 24, **dadurch gekennzeichnet, dass** der Abrieb vorgenommen wird, während das Element komprimiert wird.

26. Verfahren zur Herstellung einer Vorrichtung zum Auftragen *eines kosmetischen Produkts,* bei dem man eine Oberfläche eines Zellenelements, *das einen Schaum mit offenen Zellen umfasst und mit einem Greiforgan fest verbunden ist oder von jedem Träger unabhängig ist, wobei diese Oberfläche* dazu bestimmt *ist*, als Auftragfläche zu dienen, so behandelt, dass in demselben Werkstoff wie das Element Fasern gebildet werden, wobei diese Fasern an der Oberfläche des Elements vorstehen.

27. Verfahren nach Anspruch 26, **dadurch gekennzeichnet, dass** die Fasern erhalten werden, indem man die Oberfläche des Schaums einer abreibenden Behandlung unterzieht.

28. Verfahren nach Anspruch 27, **dadurch gekennzeichnet, dass** die abreibende Behandlung mit Hilfe einer Schleifscheibe, einer Fräse oder einer Bürste vorgenommen wird.

29. Verfahren nach einem der Ansprüche 27 und 28, **dadurch gekennzeichnet, dass** die abreibende Behandlung stattfindet, während das Element komprimiert wird.

30. Verfahren nach einem der Ansprüche 27 bis 29, **dadurch gekennzeichnet, dass** die allgemeine Form des Elements vor und nach der Behandlung im wesentlichen nicht verändert ist.

31. Verfahren nach einem der Ansprüche 27 bis 29, **dadurch gekennzeichnet, dass** die Behandlung dazu beiträgt, dem Element seine endgültige Form zu geben.

32. Verfahren nach einem der Ansprüche 26 bis 31, **dadurch gekennzeichnet, dass** der Schaum ein Netz von fadenförmigen Wänden (4) aufweist.

33. Set (20; 50) zum Verpacken und Auftragen eines kosmetischen Produkts, **dadurch gekennzeichnet, dass** es einen das Produkt enthaltenden Behälter (21; 51) und eine Auftragvorrichtung nach einem der Ansprüche 1 bis 25 aufweist.

34. *Verwendung einer Vorrichtung, wie sie in einem der Ansprüche 1 bis 25 definiert ist, für das Schminken.*

## Claims

1. A device for applying a cosmetic substance comprising:
an applicator member having at least a cellular element constituted by an open-celled foam and defining a surface for applying the substance, wherein at least a portion of said surface comprises projecting fibers, the projecting fibers being attached to a portion of the element, wherein the portion of the element and the fibers are made out of a same material, the applicator member being secured to a handle or independent of any support.

2. A device according to claim 1, wherein the fibers form a covering (7) extending over more than half of the surface area used for application purposes.

3. A device according to claim 1 or 2, wherein the element is elastically deformable.

4. A device according to any preceding claim, wherein the element is compressible.

5. A device according to the preceding claim, wherein at least a portion of the fibers is constituted by the walls of burst cells.

6. A device according to any preceding claim, wherein at least a portion of the fibers, in particular a major portion of the fibers, have ramifications (4a).

7. A device according to any preceding claim, wherein, for a majority of the fibers, a distance (d) between a free end (4c) of a fiber and a connection end (4b) thereof is greater than the mean length of a wall (4) of a cell.

8. A device according to any preceding claim, wherein the surface of the foam includes craters (8) of depth not less than 0.4 mm.

9. A device according to the preceding claim, wherein the craters present a depth not less than 0.7 mm.

10. A device according to claim 9, wherein the craters present a depth not less than 1.5 mm.

11. A device according to any of claims 8 to 10, wherein the craters are spread over a foam surface area corresponding to more than half the application surface area.

12. A device according to any preceding claim, wherein the foam comprises a lattice of thread-like walls (4).

13. A device according to any preceding claim, wherein the foam is made of a material selected from the following list: polyurethane, polyether, polyester, polyvinyl chloride, and EVA.

14. A device according to any preceding claim, wherein the applicator member comprises two assembled-together foam elements (17, 18).

15. A device according to claim 14, wherein the two elements define an internal cavity (19).

16. A device according to any preceding claim, wherein the element presents hydrophilic properties.

17. A device according to any preceding claim, wherein the element incorporates at least one water-absorbing compound.

18. A device according to any preceding claim, including a receptacle containing a substance for application.

19. A device according to any preceding claim, wherein the element is fixed via a central region to a support and presents a peripheral region that is free.

20. A device according to any preceding claim, wherein the surface (5, 6) for applying the substance is outwardly concave.

21. A device according to any preceding claim, wherein the applicator member presents two surface portions (42,43) for use in applying a substance, which surface portions have different surface states.

22. A device according to any of claims 1 to 21, wherein the element further includes flocking.

23. A device according to any preceding claim, wherein the fibers are obtained by subjecting the element to abrasive treatment.

24. A device according to claim 23, wherein the abrasion is performed by one of an abrasive wheel (M), a milling cutter (F) and a brush (B).

25. A device according to claim 23 or 24, wherein the abrasion is performed while the element is compressed.

26. A method of manufacturing an applicator device of a cosmetic substance, in which a surface of a cellular element comprising an open-celled foam and secured to a handle or independent of any support, which surface is to be used as an applicator surface, is treated in such a manner as to make fibers out of the material of the element, the fibers projecting from the surface of the element.

27. A method according to claim 26, wherein the fibers are obtained by subjecting the surface of the element to an abrasive treatment.

28. A method according to claim 27, wherein the abrasive treatment is performed by one of an abrasive wheel, a milling cutter and a brush.

29. A method according to claim 27 or 28, wherein the abrasive treatment takes place while the element is compressed.

30. A method according to any of claims 27 to 29, wherein the general shape of the element before and after treatment is not substantially modified.

31. A method according to any of claims 27 to 29, wherein the treatment contributes to giving the element a final shape.

32. A method according to any of claims 26 to 31, wherein the foam comprises a lattice of thread-like walls (4).

33. A kit (20; 50) for packaging and applying a cosmetic product, the kit comprising a receptacle (21; 51) containing the cosmetic and an applicator device according to any of claims 1 to 25.

34. The use of a device according to any of claims 1 to 25 for make-up.
